# EUROPÄISCHE PATENTSCHRIFT

(11) **EP 1 232 507 B1**
(45) Veröffentlichungstag und Bekanntmachung des Hinweises auf die Patenterteilung: **24.01.2007**
(21) Anmeldenummer: 00987151.8
(22) Anmeldetag: 16.11.2000
(51) Int. Cl.: H01H 47/00

(54) **ANORDNUNG MIT ZWEI SCHÜTZEN IN REIHENSCHALTUNG**
CONFIGURATION COMPRISING TWO CONTACTORS CONNECTED IN SERIES
DISPOSITIF A DEUX CONTACTEURS COUPLES EN SERIE

(30) Priorität: 25.11.1999 DE 19956698
(43) Veröffentlichungstag der Anmeldung: 21.08.2002
(73) Patentinhaber: SIEMENS AKTIENGESELLSCHAFT, 80333 München (DE)
(72) Erfinder: KRÄMER, Werner, 92421 Schwandorf (DE)
(86) Internationale Anmeldenummer: PCT/DE2000/004059
(87) Internationale Veröffentlichungsnummer: WO 2001/039229

(56) Entgegenhaltungen:
- EP-A- 0 116 987
- EP-A- 0 767 478

## Beschreibung

Die Erfindung betrifft eine Anordnung mit mindestens zwei Schützen, deren Schaltkontakte in Reihe geschaltet sind und die jeweils durch ein Auslösesignal angesteuert werden.

Bei gattungsgemäßen Anordnungen werden die Auslösesignale für die beiden Schütze üblicherweise derart vorgegeben, daß stets einer der beiden Kontakte zuerst ausgeschaltet wird, so daß dieser Kontakt einem besonders hohen Kontaktabbrand unterliegt. Dies führt dazu, daß dieser Kontakt bereits ausgetauscht werden muß, während der andere Kontakt praktisch ungebraucht ist.

Dokument EP 116 987 erwähnt eine ähnliche Problematik.

Der Erfindung liegt daher die Aufgabe zugrunde, eine Anordnung der oben genannten Art zu schaffen, die hinsichtlich des Kontaktabbrands eine längere Lebensdauer gewährleistet.

Die Aufgabe wird dadurch gelöst, daß die Auslösesignale für die Ausschaltungen der Schaltkontakte solchermaßen mit einem Zeitversatz Δt generiert werden, daß für die zeitlich an erster Stelle vorgenommenen Ausschaltungen Aai bzw. Abi der beiden Schaltkontakte a bzw. b die Gleichung ${\sum }_{i = 1}^{n} Aai \approx {\sum }_{i = 1}^{n} Abi$
erfüllt ist.

Die durch die Gleichung gegebene Bedingung gilt für einen längeren Einsatz der Anordnung mit einer größeren Anzahl von Schaltungen n. Unter dieser Voraussetzung wird erreicht, daß der Kontaktabbrand an beiden in Reihe geschalteten Schaltkontakten nach einer Vielzahl von Ausschaltungen nahezu etwa gleich ist, wodurch die Lebensdauer gegenüber der bekannten Anordnung verdoppelt ist.

Vorteilhafte Weiterbildungen der Erfindung sind den Unteransprüchen 2 bis 4 zu entnehmen.

Ein Ausführungsbeispiel der Erfindung wird im folgenden anhand einer Zeichnung näher erläutert.

Die erfindungsgemäße Anordnung gemäß der Figur weist zwei Schütze Sa, Sb auf, deren Schaltkontakte a bzw. b in Reihe geschaltet sind. Die Auslösesignale, die den Schützen Sa bzw. Sb zugeführt werden, um davon abhängig die Ein- und Ausschaltung der Kontakte a bzw. b zu bewirken tragen die Bezugsziffern 1 bzw. 2. Die Auslösesignale 1, 2 werden vorzugsweise in einem Steuerwerk 3 derart generiert, daß zwischen ihnen gezielt ein Zeitversatz Δt besteht, um Einschaltungen Eai, Ebi der beiden Schütze Sa, Sb jeweils vor dem anderen Schütz vorzunehmen. Entsprechendes gilt für die Ausschaltungen Aai, Abi, die zeitlich an erster Stelle des Schützes Sa oder Sb vor dem jeweils anderen Schütz getätigt werden. Das Steuerwerk 3 generiert die Auslösesignale 1, 2 dermaßen, daß zumindest folgende Gleichung erfüllt ist: ${\sum }_{i = 1}^{n} Aai \approx {\sum }_{i = 1}^{n} Abi$

Dies bedeutet, daß über einen längeren Zeitraum die Summe i=1...n von Ausschaltungen Aai des Schützes Sa ungefähr gleich ist der Summe i=1...n der Ausschaltungen Abi des Schützes Sb.

Auf diese Weise wird erreicht, daß der Kontaktabbrand aufgrund der Ausschaltungen, insbesondere bei Überlastströmen und Kurzschlußströmen, bei den beiden Kontakten a, b etwa gleich ist, was eine höhere Lebensdauer der Anordnung in Bezug auf den Kontaktabbruch zur Folge hat.

Darüber hinaus kann das Steuerwerk, wie bereits oben angedeutet, derart ausgebildet sein, daß die zeitlich an erster Stelle vorgenommenen Einschaltungen folgender Gleichung genügen: ${\sum }_{i = 1}^{n} Eai \approx {\sum }_{i = 1}^{n} Ebi$

Dies bedeutet, daß die Summe i=1...n der Einschaltungen Eai des Schützes Sa ungefähr gleich ist der Summe i=1...n der Einschaltungen Ebi des Schützes Sb.

Zur Bildung der zeitversetzten Auslösesignale 1, 2 durch das Steuerwerk 3 kann ein Zufallsgenerator 4, ein Festgenerator 5. wie in der Figur angedeutet oder Mittel mit ähnlichen Eigenschaften eingesetzt werden.

Gemäß der Figur ist zu den beiden Schaltkontakten a, b der Schütze Sa, Sb ein weiterer Schaltkontakt c des dritten Schützes Sc in Reihe geschaltet, das von dem im Steuerwerk 3 generierten Schaltsignal 6 angesteuert wird. Das Schaltsignal 6 hat dabei ebenso einen Zeitversatz Δt zu den beiden anderen Schaltsignalen 1, 2, der allerdings entsprechend den oben genannten Bedingungen verändert wird, um den Kontaktabbrand aufgrund von Ausschaltungen und Einschaltung praktisch gleichmäßig auf alle drei Schütze Sa, Sb, Sc zu verteilen. Auf diese Weise wird die Gesamtlebensdauer der Anordnung erhöht.

## Patentansprüche

1. Anordnung mit mindestens zwei Schützen (Sa,Sb), deren Schaltkontakte (a,b) in Reihe geschaltet sind und die jeweils durch ein Auslösesignal (1 bzw. 2) angesteuert werden, **dadurch gekennzeichnet, daß** die Auslösesignale (1 und 2) für die Ausschaltungen der Schaltkontakte (a,b) solchermaßen mit einem Zeitversatz (Δt) generiert werden, daß die zeitlich an erster Stelle vorgenommenen Ausschaltungen (Aai bzw. Abi) an beiden in Reihe geschalteten Schaltkontakten (a,b) nach einer Vielzahl von Ausschaltungen nahezu etwa gleich sind.

2. Anordnung nach Anspruch 1, **dadurch gekennzeichnet, daß** die Auslösesignale (1 und 2) für die Einschaltungen der Kontakte (a,b) solchermaßen mit einem Zeitversatz (Δt) generiert werden, daß die zeitlich an erster Stelle vorgenommenen Einschaltungen (Eai bzw. Ebi) an beiden in Reihe geschalteten Schaltkontakten (a,b) nach einer Vielzahl von Einschaltungen nahezu etwa gleich sind.

3. Anordnung nach Anspruch 1 oder 2, **dadurch gekennzeichnet, daß** die Auslösesignale (1 und 2) in einem Steuerwerk (3) generiert werden.

4. Anordnung nach Anspruch 3, **dadurch gekennzeichnet, daß** die Auslösesignale (1 und 2) mittels eines Steuerwerks (3) in Verbindung mit einem Zufallsgenerator (4) generiert werden.

5. Anordnung nach einem der vorangehenden Ansprüche, **dadurch gekennzeichnet, daß** mindestens ein weiterer Schaltkontakt (c) eines dritten Schützes (Sc) in Reihe zu den Schaltkontakten (a,b) geschaltet ist, wobei das Schütz (Sc) durch ein weiteres Schaltsignal (6) angesteuert wird, das einen Zeitversatz (Δt) zu den beiden anderen Schaltsignalen (1,2) aufweist, und die Ausschaltungen an den drei in Reihe geschalteten Schaltkontakten (a,b,c) nach einer Vielzahl von Ausschaltungen nahezu etwa gleich sind.

6. Anordnung nach einem der Ansprüche 1 bis 4, **dadurch gekennzeichnet, daß** mindestens ein weiterer Schaltkontakt (c) eines dritten Schützes (5c) in Reihe zu den Schaltkontakten (a,b) geschaltet ist, wobei das Schütz (Sc) durch ein weiteres Schaltsignal (6) angesteuert wird, das einen Zeitversatz (At) zu den beiden anderen Schaltsignalen (1,2) aufweist, und die Einschaltungen an den drei in Reihe geschalteten Schaltkontakten (a,b,c) nach einer Vielzahl von Ausschaltungen nahezu etwa gleich sind.

## Claims

1. Arrangement having at least two contactors (Sa, Sb), whose switching contacts (a, b) are connected in series and which are each actuated by a tripping signal (1 or 2, respectively), **characterized in that** the tripping signals (1 and 2) for disconnection of the switching contacts (a, b) are generated with a time offset (Δt) such that the connection operations (Aai or Abi, respectively) which are carried out first are almost approximately equal at the two series-connected switching contacts (a, b) after a large number of connection operations.

2. Arrangement according to Claim 1, **characterized in that** the tripping signals (1 and 2) for the connection operations of the contacts (a, b) are generated with a time offset (Δt) such that the connection operations (Eai or Ebi, respectively) which are carried out first are almost approximately equal at the two series-connected switching contacts (a, b) after a large number of connection operations.

3. Arrangement according to Claim 1 or 2, **characterized in that** the tripping signals (1 and 2) are generated in a control mechanism (3).

4. Arrangement according to Claim 3, **characterized in that** the tripping signals (1 and 2) are generated by means of a control mechanism (3) in conjunction with a random number generator (4).

5. Arrangement according to one of the preceding claims, **characterized in that** at least one further switching contact (c) of a third contactor (Sc) is connected in series with the switching contacts (a, b), with the contactor (Sc) being actuated by a further switching signal (6) which has a time offset (Δt) with respect to the two other switching signals (1, 2) and the disconnection operations are almost approximately equal to the three series-connected switching contacts (a, b, c) after a large number of disconnection operations.

6. Arrangement according to one of Claims 1 to 4, **characterized in that** at least one further switching contact (c) of a third contactor (5c) is connected in series with the switching contacts (a, b), with the contactor (Sc) being actuated by a further switching signal (6), which has a time offset (Δt) with respect to the two other switching signals (1, 2), and the connection operations are almost approximately equal to the three series-connected switching contacts (a, b, c) after a large number of connection operations.

## Revendications

1. Dispositif comprenant au moins deux contacteurs (Sa, Sb), dont les contacts (a, b) de commutation sont montés en série et qui sont commandés, respectivement, par un signal (1 et 2) de déclenchement, **caractérisé en ce que** les signaux (1 et 2) de déclenchement pour la déconnexion des contacts (a, b) de commutation sont produits avec un décalage (Δt) dans le temps tel que les déconnexions (Aai et Abi) effectuées en première position dans le temps sont sur les deux contacts (a, b) de commutation montés en série à peu près presque égaux après une pluralité de déconnexions.

2. Dispositif suivant la revendication 1, **caractérisé en ce que** les signaux (1 et 2) de déclenchement des connexions des contacts (a, b) sont produits avec un décalage (Δt) dans le temps tel que les connexions (Eai à Ebi) effectuées en première position dans le temps sont sur les deux contacts (a, b) de commutation montés en série à peu près presque les mêmes après une pluralité de connexions.

3. Dispositif suivant la revendication 1 ou 2, **caractérisé en ce que** les signaux (1 et 2) de déclenchement sont produits dans un dispositif (3) de commande.

4. Dispositif suivant la revendication 3, **caractérisé en ce que** les signaux (1 et 2) de déclenchement sont produits au moyen d'un dispositif (3) de commande en liaison avec un générateur (4) aléatoire.

5. Dispositif suivant l'une des revendications précédentes, **caractérisé en ce qu'**au moins un autre contact (c) de commutation d'un troisième contacteur (Sc) est monté en série avec les contacts (a, b) de commutation, le contacteur (Sc) étant commandé par un autre signal (6) de commutation qui a un décalage (Δt) dans le temps par rapport aux deux autres signaux de commutation et les déconnexions sont sur les trois contacts (a, b, c) de commutation montés en série à peu près presque les mêmes après une pluralité de déconnexions.

6. Dispositif suivant l'une des revendications précédentes, **caractérisé en ce qu'**au moins un autre contact (c) de commutation d'un troisième contacteur (Sc) est monté en série avec les contacts (a, b) de commutation, le contacteur (Sc) étant commandé par un autre signal (6) de commutation qui a un décalage (Δt) dans le temps par rapport aux deux autres signaux de commutation et les connexions sont sur les trois contacts (a, b, c) de commutation montés en série à peu près presque les mêmes après une pluralité de déconnexions.
